# FASCICULE DE BREVET EUROPEEN

(11) **EP 0 308 368 B1**
(45) Date de publication et mention de la délivrance du brevet: **16.10.1991**
(21) Numéro de dépôt: 88810566.5
(22) Date de dépôt: 18.08.1988
(51) Int. Cl.: A43B 5/04, A43B 19/00

(54) **Chaussure intérieure pour chaussure de ski à coque**
Innenschuh für Schischuh
Inner shoe for ski boot

(30) Priorité: 15.09.1987 CH 3552/87
(43) Date de publication de la demande: 22.03.1989
(73) Titulaire: LANGE INTERNATIONAL S.A., CH-1700 Fribourg (CH)
(72) Inventeur: Dalla Lana, Antonio, I-31044 Montebelluna/Tv (IT)
(74) Mandataire: Meylan, Robert Maurice

(56) Documents cités:
- EP-A- 0 084 788
- DE-A- 3 429 284
- FR-A- 2 360 271

## Description

La présente invention a pour objet une chaussure intérieure pour chaussure de ski à coque rigide ou semi-rigide, en forme de botte, au moins dans sa partie antérieure, présentant dans sa partie avant une zone étroite déformable de moindre résistance que le reste de la chaussure.

Les chaussures de ski modernes à coque rigide à entrée par l'arrière et serrage intérieur du pied ou semi-rigide avec serrage extérieur du pied comprennent une chaussure intérieure, souvent dénommée chausson, destinée à assurer le confort du pied dans la chaussure. Cette chaussure intérieure est généralement en un matériau souple rembourré intérieurement et présentant souvent des parties renforcées, notamment autour de la tige et sur le cou-de-pied, c'est-à-dire aux endroits supportant la pression des organes de serrage. Une chaussure intérieure communément utilisée présente une languette rigide fixée par son extrémité inférieure à proximité de l'extrémité du pied et s'étendant sur le cou-de-pied et sur la partie avant de la tige. Les moyens de serrage ne doivent toutefois pas seulement exercer une pression sur cette languette, mais également sur les bords de l'échancrure de la chaussure intérieure recouvrant la languette. Lors du serrage, il se crée des déformations, des plis et des zones localisées de compression qui peuvent être douloureuses. En outre, une telle languette offre une résistance difficilement contrôlable à la flexion de la cheville et a même tendance à comprimer davantage le cou-de-pied en flexion, alors que celui-ci a tendance à se soulever en flexion.

On connaît également des chaussures intérieures en forme de botte, c'est-à-dire sans languette antérieure. Ces chaussures intérieures présentent également une grande résistance à la flexion et à la déformation en général et leur serrage par les organes de serrage provoque des plis créant des zones de pression localisée qui peuvent être douloureuses.

Il a été proposé de remédier à ces inconvénients en pratiquant sur une chaussure intérieure en forme de botte une large échancrure sur le cou-de-pied et une fente latérale s'étendant de cette échancrure en direction du bout du pied (EP-A-227 130). Une telle chaussure intérieure obvie effectivement à certains inconvénients des chaussures intérieures antérieures, mais la répartition de la pression sur le cou-de-pied n'est pas idéale en raison de l'échancrure et de l'asymétrie de l'empeigne. Utilisée dans une chaussure de ski à serrage intérieur et répartiteur de pression sur le cou-de-pied, une telle chaussure intérieure présente encore des zones de pression localisée aux bords de l'échancrure.

D'autre part, on connaît une chaussure intérieure en forme de botte présentant deux fentes sensiblement parallèles s'étendant de part et d'autre du cou-de-pied entre le bout du pied et le milieu de la partie avant de la tige afin de permettre à la partie de la chaussure intérieure s'étendant sur le cou-de-pied de se soulever afin de suivre le soulèvement de cette partie du pied lors d'une flexion vers l'avant (DE-A-3429284). Ces fentes peuvent être fermées par une partie extensible, par exemple un soufflet. La chaussure intérieure présentant cependant une certaine rigidité, l'effet visé par cette mesure est illusoire car la flexion de la tige vers l'avant a pour effet de faire rentrer la zone du cou-de-pied vers l'intérieur de la chaussure, puisque la partie recouvrant le cou-du-pied est fixée par ses extrémités entre la tige et le bout du pied. Pour la même raison, lors du serrage du pied, par exemple au moyen d'un câble agissant sur un répartiteur de pression situé sur le cou-de-pied, la chaussure intérieure offre une résistance à l'action du serrage puisque ce serrage a tendance à tirer la tige vers l'avant, alors que cette tige est retenue par la tige de la coque. Cet effet nuit à une bonne répartition de la pression de serrage sur le cou-de-pied et le pied. Or, pour obtenir simultanément une bonne tenue du pied, c'est-à-dire un serrage relativement important, et un confort, il est nécessaire que la pression de serrage soit répartie aussi uniformément que possible sur le pied.

Dans toutes les chaussures intérieures connues, qui présentent une résistance importante à la déformation lors du serrage du pied, ces déformations tendent à devenir permanentes lorsqu'elles sont maintenues un certain temps, comme c'est généralement le cas. Il se forme notamment des plis sur l'empeigne de la chaussure intérieure, plis qui créent des zones de compression localisée et douloureuse.

La présente invention vise à obvier aux inconvénients susmentionnés. Elle a pour but de réaliser une chaussure intérieure capable de se déformer élastiquement sous l'effet des moyens de serrage, sans former de plis ou analogues, et de transmettre de façon uniforme la pression des moyens de serrage, en particulier de la plaque de répartition sur le pied et le cou-de-pied.

La chaussure intérieure selon l'invention est caractérisée par le fait que ladite zone étroite déformable de moindre résistance s'étend en travers de la partie avant de la tige au-dessus et de chaque côté du cou-de-pied en direction du bout du pied en délimitant une zone en forme de languette s'étendant sur le cou-de-pied.

Ainsi, sans renoncer à la forme avantageuse de la botte, on obtient une chaussure intérieure présentant une zone flexible dans la région du cou-de-pied, susceptible de s'adapter parfaitement au cou-de-pied en transmettant de façon régulière la pression des moyens de serrage, que ce soit une plaque intérieure de répartition de pression ou la pression de la coque elle-même sous l'effet de moyens de serrage extérieurs. L'emplacement de la zone étroite déformable de moindre résistance donne à la tige de la chaussure intérieure une certaine liberté et l'autorise notamment à fléchir vers l'avant sans être retenue par la région du cou-de-pied. Les déformations permanentes sont éliminées et la flexibilité de la chaussure intérieure dans son ensemble est améliorée en raison de la diminution de la résistance dans la région du cou-de-pied et de la cheville.

Le dessin annexé représenté, à titre d'exemple, une forme d'exécution de l'invention.
La figure 1 est une vue en perspective de la chaussure intérieure.
La figure 2 est une vue de détail et en coupe selon II-II de la zone étroite déformable de moindre résistance.
La figure 3 est une variante d'exécution de la figure 2.
La figure 4 représente schématiquement le déplacement de la tige en flexion avant.

La chaussure intérieure représentée à la figure 1 a la forme générale d'une botte ouverte à l'arrière. La partie arrière est généralement munie d'une languette non représentée. Cette chaussure intérieure est réalisée au moyen d'une enveloppe souple munie d'un rembourrage intérieur. Elle présente un renforcement extérieur 1 en matière synthétique autour de la tige. Sur sa partie avant, la chaussure intérieure présente une zone étroite déformable de moindre résistance 2 s'étendant en travers de la partie avant de la tige 3 et de chaque côté du cou-de-pied 4, en direction du bout de pied 5, de telle sorte qu'elle délimite une zone 4 en forme de languette prolongeant vers l'arrière la région du pied 6.

La zone déformable 2 est de préférence en forme de soufflet, comme représenté à la figure 2. Ce soufflet peut être venu d'une pièce avec l'enveloppe 7 en matière plastique constituant les parois extérieure et intérieure de la botte et contenant une mousse synthétique 8. En variante, selon la figure 3, la partie 2, désignée 2′ dans cette figure 3, peut être simplement constituée par un amincissement souple de la paroi de la botte.

On peut aisément se rendre compte que la partie 4 jouit d'une certaine liberté relativement au reste de la chaussure intérieure. Elle peut fléchir élastiquement autour de son articulation sur la partie avant 6. Par conséquent les moyens de serrage de la chaussure, par exemple une plaque de répartition de pression, ne rencontreront pas de résistance notable et leur action sera immédiatement et efficacement transmise au pied. La zone 4 ayant une forme adaptée au cou-de-pied, elle transmet de façon bien répartie la pression de serrage. Il ne se crée donc pas de zone de compression localisée.

En outre, la zone déformable 2 améliore la flexibilité de la chaussure intérieure dans son ensemble. Un mouvement de flexion de la tige 3 vers l'avant ou vers l'arrière est notamment facilité. La figure 4 illustre la flexion de la tige 3 vers l'avant. On a représenté en traits mixtes la position de la tige 3′ fléchie vers l'avant. Il faut s'imaginer que la région 4 est maintenue entre le pied et la coque, respectivement les moyens de serrage. Sans la zone déformable 2 la tige 3 ne pourrait pratiquement pas fléchir.

La région 4 pourrait sans autre être renforcée. Ce renforcement pourrait même permettre de se passer d'une pièce auxiliaire de répartition de pression.

## Revendications

1. Chaussure intérieure pour chaussure de ski à coque rigide ou semi-rigide, en forme de botte, au moins dans sa partie antérieure (3, 6), présentant dans sa partie avant (3) une zone étroite déformable (2) de moindre résistance que le reste de la chaussure, caractérisée par le fait que ladite zone étroite déformable de moindre résistance (2) s'étend en travers de la partie avant de la tige (3) au-dessus et de chaque côté du cou-de-pied en direction du bout du pied en délimitant une zone en forme de languette (4) s'étendant sur le cou-de-pied.

2. Chaussure intérieure selon la revendication 1, caractérisée par le fait que la zone étroite déformable (2) est en forme de soufflet.

## Patentansprüche

1. Innenschuh für einen Skischuh mit steifer oder halbsteifer Schale, welcher wenigstens an seinem vorderen Teil (3, 6) in Form eines Stiefels ausgebildet ist und an seinem Vorderteil (3) einen verformbaren schmalen Bereich (2) aufweist, der einen geringeren Widerstand als der übrige Schuh aufweist, dadurch gekennzeichnet, dass der erwähnte verformbare schmale Bereich (2) mit verringertem Widerstand sich quer über den Vorderteil (3) des Schafts oberhalb und beiderseits des Fussspanns in Richtung der Fussspitze erstreckt und dabei eine Zone in Form einer Zunge (4) begrenzt, die sich auf dem Fussspann erstreckt.

2. Innenschuh nach Anspruch 1, dadurch gekennzeichnet, dass der verformbare schmale Bereich (2) in Form eines Balgs ausgebildet ist.

## Claims

1. Inner shoe for a ski-boot with a rigid or semi-rigid shell, in the form of a boot, at least in its front part (3, 6), having in its front part (3) a deformable narrow zone (2) with less resistance than the remainder of the boot, characterized by the fact that the said deformable narrow zone (2) of lesser resistance (2) extends across the front part of the upper (3) above the instep and on either side of the instep towards the end of the foot, defining a tongue-shaped zone (4) extending on the instep.

2. Inner shoe according to claim 1, characterized by the fact that the deformable narrow zone (2) is in the form of bellows.
